# EUROPÄISCHE PATENTSCHRIFT

(11) **EP 3 559 966 B1**
(45) Veröffentlichungstag und Bekanntmachung des Hinweises auf die Patenterteilung: **27.11.2024**
(21) Anmeldenummer: 18704417.7
(22) Anmeldetag: 22.01.2018
(51) Int. Cl.: H01H 33/16, H01H 33/14

(54) **ELEKTRISCHE SCHALTEINRICHTUNG**
ELECTRICAL SWITCHING DEVICE
DISPOSITIF DE COMMUTATION ÉLECTRIQUE

(30) Priorität: 21.02.2017 DE 102017202739
(43) Veröffentlichungstag der Anmeldung: 30.10.2019
(73) Patentinhaber: Siemens Energy Global GmbH & Co. KG, 81739 München (DE)
(72) Erfinder: CHYLA, Thomas, 14089 Berlin (DE); GIERE, Stefan, 13595 Berlin (DE); LEHMANN, Volker, 14929 Treuenbrietzen (DE); SCHIMMELPFENNIG, Jens, 13507 Berlin (DE); TEICHMANN, Jörg, 14624 Dallgow-Döberitz (DE)
(86) Internationale Anmeldenummer: PCT/EP2018/051377
(87) Internationale Veröffentlichungsnummer: WO 2018/153582

(56) Entgegenhaltungen:
- EP-A1- 0 579 243
- WO-A1-2016/070907
- CH-A5- 669 863
- DE-A1- 102006 050 732
- DE-A1- 3 103 373
- SE-B- 357 094
- US-A- 5 451 731
- US-A- 5 629 666

## Beschreibung

Die Erfindung betrifft eine elektrische Schalteinrichtung zumindest eine Schaltstelle sowie zumindest einen Schaltwiderstand aufweisend, welcher elektrisch parallel zur Schaltstelle geschaltet ist und einen Stapel aus Widerstandselementen aufweist.

Eine elektrische Schalteinrichtung ist beispielsweise aus der Offenlegungsschrift DE 10 2006 004 811 A1 bekannt. Zur Potentialsteuerung ist zu einer Schaltstelle ein Schaltwiderstand elektrisch parallel geschaltet. Elektrische Schaltgeräte werden bevorzugt in modularer Bauweise hergestellt, so dass Baugruppen mehrfach in verschiedenen Serien verwendbar sind. Weiter sind durch modulare Baugruppen elektrische Schaltgeräte vereinfacht an veränderte Anforderungen anpassbar.

CH 669 863 A5 offenbart einen Hochspannungsschalter in T- oder Y-Bauweise, welcher zumindest eine Schaltstelle sowie zumindest einen Schaltwiderstand aufweist, wobei der zumindest eine Schaltwiderstand elektrisch parallel zur Schaltstelle geschaltet ist. Der Schaltwiderstand weist einen Stapel aus Widerstandselementen auf.

Aus der SE 357 094 geht ein elektrischer Widerstand hervor, der schaltbar ist.

US 5 629 666 A offenbart eine elektrische Schalteinrichtung gemäß dem Oberbegriff des Anspruchs 1, mit einem Leistungswiderstand, der eine große Wärmekapazität pro Volumeneinheit und einen geeigneten und stabilen elektrischen Widerstand hat. Dieser Leistungswiderstand umfasst einen Sinterkörper, der Aluminiumoxid und Kohlenstoff enthält, und ein Paar Elektroden, die auf sich gegenüberliegenden Oberflächen des Sinterkörpers ausgebildet sind.

Es ergibt sich als Aufgabe der Erfindung eine Schalteinrichtung derart fortzubilden, dass diese variabel ausgestattet werden kann, wobei eine günstige Abgabe von Wärme auf eine einfache und kostengünstige Weise ermöglicht wird.

Erfindungsgemäß wird die Aufgabe bei einer elektrischen Schalteinrichtung der eingangs genannten Art dadurch gelöst, dass die Anzahl der Widerstandelemente, die den Stapel bilden, zum elektrischen Widerstand des Stapels aus Widerstandselementen in Ohm in einem Verhältnis in den Grenzen von 0,5 bis 2, insbesondere von 0,5 bis 1,5, steht und die Länge des Schaltwiderstandes in mm zum elektrischen Widerstand des Schaltwiderstandes in Ohm ein Verhältnis von kleiner gleich 8, insbesondere kleiner gleich 6 aufweist.

Eine elektrische Schalteinrichtung ist eine Einrichtung, welche zum Unterbrechen bzw. zum Herstellen eines Strompfades dient. Dabei kann die elektrische Schalteinrichtung mit einem Unterbrechen bzw. einem Herstellen eines Strompfades einen elektrischen Strom unterbrechen bzw. einen elektrischen Strom zuschalten. Je nach Ausgestaltung der elektrischen Schalteinrichtung kann der Betrag des zu beherrschenden elektrischen Stromes variieren. Beispielsweise kann eine elektrische Schalteinrichtung als Lastschalteinrichtung ausgebildet werden, d. h. die elektrische Schalteinrichtung beherrscht Ströme, die maximal ihrer Bemessungsgröße entsprechen. Es kann jedoch auch vorgesehen sein, dass die elektrische Schalteinrichtung als sogenannte Trennschalteinrichtung ausgebildet ist, d. h. bis auf zu vernachlässigende Lade- und Entladungsströme ist die elektrische Schalteinrichtung dazu eingerichtet, keinen elektrischen Strom zu beherrschen. Eine elektrische Schalteinrichtung kann auch als sogenannte Leistungsschalteinrichtung ausgebildet sein, d. h. die elektrische Schalteinrichtung dient auch einem Beherrschen von Strömen, die oberhalb ihres Bemessungsstromes liegen. So ist es beispielsweise möglich, dass eine Leistungsschalteinrichtung Kurzströme beherrscht, welche ein Vielfaches des Bemessungsstromes betragen. Elektrische Schalteinrichtungen können je nach ihrer Bauart an verschiedenen Stellen von Elektroenergieübertragungsnetzen eingesetzt werden. Elektrische Schalteinrichtungen können dabei in Nieder-, Mittel-, Hoch- und Höchstspannungsbereich Verwendung finden. Vorteilhaft ist, wenn es sich bei einer Schaltstelle der Schalteinrichtung um eine mechanische Schaltstelle handelt. An einer mechanischen Schaltstelle wird durch relativ zueinander bewegbare Schaltkontaktstücke eine Impedanz der Schaltstelle verändert. Alternativ kann eine Schaltstelle jedoch beispielsweise auf Halbleiterbasis ausgebildet sein, wobei aufgrund einer äußeren Beschaltung die Impedanz der Schaltstelle variieren kann.

Unabhängig von der Gestaltung der Schaltstelle kann vorgesehen sein, dass parallel zur Schaltstelle ein Schaltwiderstand angeordnet ist. Ein Schaltwiderstand unterstützt die Funktion der Schaltstelle. Beispielsweise können bei einem Unterbrechen eines Phasenleiterzuges und einem gegebenenfalls damit verbundenen Unterbrechen eines elektrischen Stromes Rückwirkungen auf die Schaltstelle erfolgen. Beispielsweise können in Elektroenergieübertragungsnetzen Pendelbewegungen oder Schwingungen von Energieflüssen auftreten, welche zu einer Spannungsüberhöhung über der Schaltstelle führen. Mittels eines Schaltwiderstandes können sogenannte Wiederkehrspannungen begrenzt werden, wodurch ein sicheres und schnelles Herstellen eines hochimpedanten Zustandes der Schaltstelle unterstützt wird. Beispielsweise können in Wechselspannungsnetzen Schwingungsvorgänge auftreten, die über einer Schaltstelle zu Spannungsüberhöhungen führen, welche größer sind als die Bemessungsspannung, für welche die elektrische Schaltstelle ausgelegt ist. Es kann jedoch auch vorgesehen sein, dass die elektrische Schalteinrichtung in einem Gleichspannungssystem eingesetzt wird, wobei dort zum Unterbrechen eines Phasenleiterzuges ein Schwingen des Gleichstromes, beispielsweise durch einen Stromnulldurchgang durch eine äußere Beschaltung, erzwungen werden kann, um eine vereinfachte Unterbrechung eines Phasenleiterzuges und damit gegebenenfalls ein Unterbrechen des Gleichstromes zu erzwingen.

Zur Ausgestaltung des Schaltwiderstandes kann vorteilhaft vorgesehen sein, dass dieser aus mehreren Widerstandselementen zusammengesetzt ist, so dass in Summe der miteinander kombinierten Widerstandselemente der erwünschte Widerstandsbetrag des Schaltwiderstandes erzielt wird. Die Widerstandselemente können beispielsweise nach Art eines Stapels zusammengefügt werden. Die Widerstandselemente können beispielsweise jeweils eine Zylinderform aufweisen, insbesondere mit einem kreiszylindrischen oder hohlzylindrischen Querschnitt. Die Stirnseiten mehrerer Widerstandselemente können aneinander liegend angeordnet sein und einen Stapel bilden. Zur Verbesserung der elektrischen Kontaktierung kann auch eine Anordnung von Kontaktierungselementen zwischen den Widerstandselementen vorgesehen sein. Der Stapel von Widerstandselementen kann zu einem winkelstarren Verbund zusammengefügt sein. Zur Ausbildung eines winkelstarren Verbundes und zur Vermeidung eines Auseinanderfallens eines Stapels von Widerstandselementen können die Widerstandselemente gegeneinander durch Aufbringen einer äußeren Kraft miteinander verpresst sein. Alternativ oder ergänzend kann der Stapel von Widerstandselementen auch von einer Umhüllung umgeben sein, welche einer axialen Führung des Stapels aus Widerstandselementen dient.

Die Umhüllung sollte dabei elektrisch isolierend wirken. Beispielsweise kann der Stapel von Widerstandselementen innerhalb einer Röhre, aus elektrisch isolierendem Material positioniert werden, wobei die Röhre einem Aufbringen von Anpresskräften des Widerstandsstapels dienen kann. So ist es beispielsweise möglich, dass die elektrisch isolierende Röhre den Stapel von Widerstandselementen aufnimmt und endseitig an der isolierenden Röhre Kontaktierungspunkte zum elektrischen Parallelschalten des Schaltwiderstandes zu einer Schaltstelle angeordnet sein. Beispielsweise können die Kontaktierungspunkte auch einem Halten und Positionieren des Schaltwiderstandes dienen.

Erfindungsgemäß ist es vorgesehen, dass die Anzahl der Widerstandselemente, welche einen Stapel bilden, zum elektrischen Widerstand des Stapels aus Widerstandselementen in Ohm in einem Verhältnis in den Grenzen von 0,5 bis 2, insbesondere von 0,5 bis 1,5 steht.

Bei einem erfindungsgemäßen Verhältnis der Anzahl der Widerstandselemente des Stapels zum elektrischen Widerstand von kleiner gleich 2, insbesondere kleiner gleich 1,5, ist eine günstige Abgabe von Wärme aus dem Stapel von Widerstandselementen ermöglicht. Weiterhin ist die Länge des Stapels von Widerstandselementen derart begrenzt, dass ein elektrisches Parallelschalten zur Schaltstelle vereinfacht ermöglicht ist. Durch eine Festlegung der Anzahl der Widerstandselemente zum elektrischen Widerstand des Stapels ist die Auslegung des einzelnen Widerstandselementes in Bezug auf den Teilwiderstand, welcher das Widerstandselement zum Gesamtwiderstand des Stapels beiträgt, definiert. Weiterhin ist die Masse des Stapels von Widerstandselementen begrenzt. Als besonders vorteilhaft hat sich herausgestellt, wenn das Verhältnis der Anzahl der Widerstandselemente zum elektrischen Widerstand des Stapels in Ohm sich den Grenzen von ca. 0,5 ... 0,7 bis ca. 1,0 ... 2 bewegt. Durch die Dimensionierungsvorschriften können die Widerstandselemente beispielsweise unter Nutzung von Sinterverfahren, insbesondere von Keramiken oder ähnlichem, kostengünstig gefertigt werden.

Weiter ist erfindungsgemäß vorgesehen, dass die Länge des Schaltwiderstandes in mm zum elektrischen Widerstand des Schaltwiderstandes in Ohm ein Verhältnis von kleiner gleich 8, insbesondere kleiner gleich 6 aufweist.

Bei diesem Verhältnis der Länge eines Schaltwiderstandes zum elektrischen Widerstand in Ohm ist die Möglichkeit gegeben, den Schaltwiderstand beispielsweise aus einem oder mehreren Stapeln von Widerstandselementen zu bilden. Dabei kann die Belastbarkeit der Schaltwiderstände durch eine Parallelschaltung mehrerer Säulen verbessert werden. Es kann jedoch auch vorgesehen sein, dass der Schaltwiderstand lediglich einen Stapel von Widerstandselementen aufweist, wobei auch bei einer derartigen Ausführung das Verhältnis von Länge zum Widerstand in Ohm des Einschaltwiderstandes, insbesondere des Stapels von Widerstandselementen, der Dimensionierungsvorschrift entspricht. Dabei hat sich als vorteilhaft erwiesen, das Verhältnis von Länge des Schaltwiderstandes zum Betrag des Schaltwiderstandes in Ohm in einem Bereich von 3 ... 4 bis 6 ... 8 festzulegen.

Vorteilhafterweise kann weiter vorgesehen sein, dass die elektrische Schalteinrichtung eine mehrfachunterbrechende Schaltstrecke mit einer ersten Schaltstelle und mit einer zweiten Schaltstelle aufweist, welche miteinander elektrisch kontaktiert sind, wobei zwischen Anschlusspunkten der mehrfachunterbrechenden Schaltstrecke eine Distanz in mm liegt, welche maximal das 30-fache, insbesondere maximal das 25-fache des Betrages des Schaltwiderstandes in Ohm beträgt.

Eine elektrische Schalteinrichtung dient wie eingangs beschrieben einem Schalten eines Strompfades bzw. einem Schalten eines elektrischen Stromes. Nutzt man nunmehr mehrere Schaltstellen, die gemeinsam einem Schalten eines Strompfades/elektrischen Stromes dienen, so ist eine elektrische Schalteinrichtung mit mehrfach unterbrechender Schaltstrecke gebildet. Die Schaltstellen sind dabei bevorzugt elektrisch in Reihe miteinander verschaltet, so dass die Schaltstrecke an den Endpunkten der miteinander verbundenen Schaltstellen Anschlusspunkte der elektrischen Schalteinrichtung aufweisen, zwischen welchen ein Schalten eines Phasenleiterzuges (Strompfades) bzw. eines elektrischen Stromes vorgenommen wird. Zur Verbindung der ersten sowie der zweiten Schaltstelle miteinander kann beispielsweise ein Kontaktelement dienen, welches die beiden Schaltstellen voneinander beabstandet. Dieses Kontaktelement ist bevorzugt elektrisch leitend auszubilden, so dass eine elektrisch leitende Verbindung von erster und zweiter Schaltstelle über das Kontaktelement erfolgt. Als Kontaktelement können beispielsweise Getriebeelemente, wie z. B. ein Getriebekopf, dienen, welcher einer Einkoppelung einer Bewegung zur ersten bzw. zur zweiten Schaltstelle dient. Die Schaltstellen können dabei von dem Kontaktierungselement fortragen. Insbesondere können die Schaltstellen an entgegensetzten Seiten des Kontaktierungselementes angeordnet sein. Vorteilhaft können die Schaltstellen mit entgegengesetztem Richtungssinn zueinander im Wesentlichen fluchtend von dem Kontaktierungselement fortragen. An den von dem Kontaktierungselement abgewandten Enden der beiden Schaltstellen können die Anschlusspunkte der mehrfach unterbrechenden Schaltstrecke liegen. Somit ist es beispielsweise möglich, eine Freiluftschalteinrichtung in live tank Bauweise auszubilden, die beispielsweise mehrere Kapselungsgehäuse in T-Form von einer elektrisch isolierenden Stützeinrichtung fortragend aufweisen kann.

Zur ersten Schaltstelle kann ein erster Schaltwiderstand elektrisch parallel geschaltet sein. Zur zweiten Schaltstelle kann ein zweiter Schaltwiderstand elektrisch parallel geschaltet sein. Dabei kann vorgesehen sein, dass sowohl der ersten als auch der zweiten Schaltstelle jeweils ein Schaltwiderstand zugeordnet ist. Es kann jedoch auch vorgesehen sein, dass lediglich der ersten Schaltstelle oder lediglich der zweiten Schaltstelle ein Schaltwiderstand elektrisch parallel geschaltet zugeordnet ist. Durch eine elektrisch parallele Schaltung von Schaltwiderständen wird die Schaltstelle, zu welcher der Schaltwiderstand elektrisch parallel geschaltet ist, von dem Schaltwiderstand überbrückt. Mit anderen Worten, neben der impedanzveränderlichen Schaltstelle wird ein Parallelstrompfad über den Schaltwiderstand aufgebaut. Dabei weist der Schaltwiderstand jedoch einen derart hohen Betrag auf, dass im hochimpedanten Zustand der Schaltstelle über den Schaltwiderstand lediglich ein zu vernachlässigender Leckagestrom fließen kann. Gegebenenfalls ist zur Vermeidung eines Leckagestromes zusätzlich ein temporäres Auftrennen des über den jeweiligen Schaltwiderstand hergestellten Parallelstrompfades vorzusehen. Ein derartiges Auftrennen des Parallelstrompfades kann bevorzugt nach einem erfolgten Unterbrechen eines Phasenleiterzuges und nach erfolgreicher Verfestigung der Schaltstelle erfolgen. Insbesondere bei einer mechanischen Schaltstelle ist eine Verfestigung der Schaltstelle notwendig, um beispielsweise im Bereich der Schaltstelle befindliche Fremdstoffe wie Abrandprodukte oder andere Störpartikel aus der Schaltstelle zu entfernen. Durch die Nutzung mehrerer Schaltstellen ist weiterhin ein Vorteil gegeben, eine über der Schaltstrecke zu separierende elektrische Spannung auf mehreren Schaltstellen verteilt zu halten, so dass jede der Schaltstellen lediglich eine Teilgröße der zwischen den Kontaktierungspunkten der Schaltstrecke zu beherrschenden Spannung zu übernehmen braucht.

Zur Ausbildung eines Kapselungsgehäuses können im Wesentlichen elektrisch isolierende rohrförmige Strukturen Verwendung finden, welche an den endseitigen Öffnungen mit Armaturen versehen sind. Die Armaturen können dabei elektrisch leitfähig ausgebildet sein, wobei die Armaturen auch zur elektrischen Kontaktierung der ersten bzw. der zweiten Schaltstelle, welche im Innern des jeweiligen Kapselungsgehäuses angeordnet sind, dienen können. Weiterhin können über die Armaturen auch die Schaltwiderstände elektrisch parallel zur ersten bzw. zur zweiten Schaltstelle verschaltet werden. Darüber hinaus können die Armaturen auch als Halteelemente zum Abstützen bzw. Tragen von Schaltwiderständen dienen. Dies kann insbesondere dann vorteilhaft sein, wenn die Schaltwiderstände außerhalb des Kapselungsgehäuses angeordnet sind. Ein Schaltwiderstand kann auch innerhalb eines Kapselungsgehäuses angeordnet sein.

Die vorstehenden Ausführungen hinsichtlich der Möglichkeit der Anordnung bzw. Ausführung eines Kapselungsgehäuses und einer sich daraus ergebenden Konstruktion für eine elektrische Schalteinrichtung sind unabhängig von der Anzahl der Schaltstellen, unabhängig von der Lage und der Position der Schaltstellen sowie unabhängig von der Ausbildung bzw. Lage der Schaltwiderstände auch für die folgend beschriebenen Ausführungsvarianten in analoger Weise anwendbar.

Eine weitere vorteilhafte Ausgestaltung kann vorsehen, dass die erste oder die zweite Schaltstelle von einem Kapselungsgehäuse umgeben ist, wobei ein Schaltwiderstand außerhalb des Kapselungsgehäuses angeordnet ist.

Eine Umgebung einer Schaltstelle mit einem Kapselungsgehäuse weist den Vorteil auf, dass die Schaltstelle vor äußeren Einflüssen geschützt werden kann. Ein Kapselungsgehäuse kann beispielsweise in Form eines elektrisch isolierenden Rohrkörpers ausgebildet sein, in dessen Ausnehmung eine Schaltstelle angeordnet ist. Endseitig kann der Rohrkörper mit Armaturen versehen sein, um eine elektrische Kontaktierung der im Innern des Kapselungsgehäuses befindlichen Schaltstelle zu ermöglichen. Bei einer Anordnung eines Schaltwiderstandes außerhalb eines derartigen Kapselungsgehäuses kann das Kapselungsgehäuse mit seinem Querschnitt auf die Dimension der jeweiligen Schaltstelle ausgelegt werden. Bedarfsweise kann dann außerhalb des Kapselungsgehäuses ein Schaltwiderstand angeordnet werden. Dadurch wird ein modularer Aufbau eines elektrischen Schaltgerätes weiterhin unterstützt, in dem der Schaltwiderstand lediglich bei Bedarf außerhalb am Kapselungsgehäuse angeordnet wird, wobei das Kapselungsgehäuse selbst in seinen Dimensionen auf die Schaltstelle hin optimiert werden kann.

Eine weitere vorteilhafte Ausgestaltung kann vorsehen, dass die erste und die zweite Schaltstelle jeweils von einem Kapselungsgehäuse umgeben sind, wobei ein Schaltwiderstand außerhalb eines Kapselungsgehäuses angeordnet ist.

Bei einer Ausstattung sowohl der ersten Schaltstelle als auch der zweiten Schaltstelle mit einem Kapselungsgehäuse ist die Möglichkeit gegeben, jede der Schaltstellen in einem geschützten Raum anzubringen, wobei sowohl beiden Schaltstellen als auch nur einer Schaltstelle ein Schaltwiderstand zugeordnet werden kann. Eine Anordnung des Schaltwiderstandes außerhalb des Kapselungsgehäuses ermöglicht eine im Wesentlichen parallele Ausrichtung von Kapselungsgehäuse und Schaltwiderstand zueinander. Beispielsweise kann der Schaltwiderstand über endseitig am Kapselungsgehäuse befindlichen elektrisch leitenden Körpern (Armaturen), die jeweils die erste bzw. die zweite Schaltstelle kontaktieren, eine elektrische Parallelschaltung erfahren. Dabei kann sich der Schaltwiderstand am jeweiligen Kapselungsgehäuse abstützen.

Eine weitere vorteilhafte Ausgestaltung kann vorsehen, dass die erste oder die zweite Schaltstelle von einem Kapselungsgehäuse umgeben ist, wobei ein Schaltwiderstand innerhalb eines Kapselungsgehäuses angeordnet ist.

Eine Anordnung innerhalb des Kapselungsgehäuses, welches die erste oder die zweite Schaltstelle umgibt, weist den Vorteil auf, dass der Schaltwiderstand von der mechanischen Schutzwirkung des Kapselungsgehäuses profitieren kann und selbst keine separate Umhüllung benötigt. Dadurch ist in vereinfachter Weise eine elektrische Kontaktierung des Schaltwiderstandes mit der jeweiligen Schaltstelle ermöglicht.

Eine weitere vorteilhafte Ausgestaltung kann vorsehen, dass die erste und die zweite Schaltstelle jeweils von einem Kapselungsgehäuse umgeben sind, wobei ein Schaltwiderstand innerhalb eines Kapselungsgehäuses angeordnet ist.

Eine Ausstattung der ersten als auch der zweiten Schaltstelle mit einem jeweiligen Kapselungsgehäuse ermöglicht es, auch die erste oder die zweite Schaltstelle oder auch beide Schaltstellen jeweils mit einem Schaltwiderstand auszustatten, wobei der Schaltwiderstand in dem jeweiligen Kapselungsgehäuse der jeweiligen Schaltstelle Anordnung findet. Auch hier ist eine Schutzwirkung des jeweiligen Kapselungsgehäuses auf den Schaltwiderstand ausdehnbar.

Eine vorteilhafte Ausgestaltung kann vorsehen, dass ein Kapselungsgehäuse ein Druckbehälter ist.

Vorteilhaft kann vorgesehen sein, dass ein Kapselungsgehäuse mit einem elektrisch isolierenden Fluid befüllt ist.

Eine Ausgestaltung eines Kapselungsgehäuses als Druckbehälter ermöglicht es, das Innere des Kapselungsgehäuses mit einem elektrisch isolierenden Fluid zu befüllen und dieses elektrisch isolierende Fluid unter Druck zu setzen, so dass das Innere des Kapselungsgehäuses gegenüber der Umgebung des Kapselungsgehäuses einem abweichenden Druck aufweist. Der Druckbehälter ist dabei derart ausgelegt, dass dieser einem Differenzdruck standhält. Dies ermöglicht es, innerhalb des Kapselungsgehäuses ein geeignetes Fluid einzuschließen. Beispielsweise kann das Kapselungsgehäuse mit einem elektrisch isolierenden Öl oder einem elektrisch isolierenden Gas befüllt werden. Als vorteilhaft haben sich insbesondere Gase bzw. Flüssigkeiten mit Fluorkomponenten erwiesen, die einerseits eine hohe elektrisch isolierende Wirkung, andererseits aber auch eine gute lichtbogenlöschende Wirkung aufweisen. So können beispielsweise Schwefelhexafluorid, Fluorketone, Fluornitrile zum Einsatz gelangen. Weiter sind jedoch auch andere elektrisch isolierende Fluide wie Stickstoff, Sauerstoff usw. nutzbar.

Im Folgenden wird ein Ausführungsbeispiel der Erfindung schematisch in einer Zeichnung gezeigt und nachfolgend näher beschrieben. Dabei zeigt die
- Figur: eine Seitenansicht einer elektrischen Schalteinrichtung.

Die elektrische Schalteinrichtung gemäß Figur ist als Freiluftleistungsschalter in live tank Bauweise im Hochspannungsbereich, insbesondere für Spannungen oberhalb von 800.000 Volt ausgelegt. Die elektrische Schalteinrichtung weist ein Traggestell 1 auf, welches im Allgemeinen aus elektrisch leitfähigem Material gebildet ist und welches Erdpotential führt. Am Traggestell 1 ist eine Antriebseinrichtung 2 positioniert. Die Antriebseinrichtung 2 ist ebenfalls im Allgemeinen auf Erdpotential liegend angeordnet. Mittels der Antriebseinrichtung 2 ist ein Betätigen der elektrischen Schalteinrichtung, d. h. ein Auftrennen bzw. Herstellen eines Strompfades ermöglicht. Die Antriebseinrichtung 2 stellt die dazu notwendige Energie, hier die notwendige Bewegungsenergie, bereit. Auf dem Traggestell 1 ist ein elektrisch isolierender Abschnitt einer Tragsäule 3 angeordnet. Die Tragsäule 3 ist vorliegend aus einem ersten sowie einem zweiten elektrisch isolierenden Abschnitt zusammengesetzt, wobei die elektrisch isolierenden Abschnitte im Wesentlichen rohrförmig ausgebildet und endseitig mit Armaturen abgeschlossen sind. Einander zugewandte Seiten der elektrisch isolierenden Abschnitte der Tragsäule 3 sind miteinander verschraubt, so dass eine verlängerte rohrförmige Tragsäule 3 gebildet ist. Mit ihrem einen stirnseitigen Ende ist die Tragsäule 3 an dem Traggestell 1 positioniert. Die elektrisch isolierenden Abschnitte der Tragsäule 3 sind hohl ausgebildet und außenmantelseitig mit einer Verrippung versehen. Durch die Verrippung ist eine verbesserte Freiluftfestigkeit gegeben, indem Kriechwege auf der Oberfläche der Tragsäule 3 verlängert werden und Tropfnasen an der Tragsäule 3 gebildet sind. Am von dem Traggestell 1 abgewandten Ende der Tragsäule 3 ist ein Getriebekopf 4 angeordnet. Der Getriebekopf 4 schließt die Tragsäule 3 ab und ist winkelstarr mit der Tragsäule 3 verbunden. In Querrichtung zum axialen Verlauf der Tragsäule 3 sind eine erste Schaltstelle 5 sowie eine zweite Schaltstelle 6 am Getriebekopf 4 gelagert. Die erste sowie die zweite Schaltstelle sind dazu von einem ersten Kapselungsgehäuse 7 bzw. einem zweiten Kapselungsgehäuse 8 umgeben. Die beiden Kapselungsgehäuse 7, 8 sind einem elektrisch isolierenden Abschnitt der Tragsäule 3 ähnelnd ausgebildet. Das heißt, die beiden Kapselungsgehäuse 7, 8 sind im Wesentlichen hohlzylindrisch, elektrisch isolierend in Rohrform ausgeformt, wobei endseitig an den Kapselungsgehäusen 7, 8 jeweils eine Armatur zum Abschluss der Kapselungsgehäuse 7, 8 angeordnet ist. Bezüglich des Getriebekopfes 4 sind die beiden Kapselungsgehäuse 7, 8 an entgegengesetzten Seiten des Getriebekopfes 4 angeordnet und ragen mit entgegengesetztem Richtungssinn von dem Getriebekopf 4 fort. Die dem Getriebekopf 4 zugewandten Enden der beiden Kapselungsgehäuse 7, 8 sind über die dortigen Armaturen der Kapselungsgehäuse 7, 8 mit dem Getriebekopf 4 mechanisch verbunden, so dass die Kapselungsgehäuse 7, 8 über den Getriebekopf 4 auf der Tragsäule 3 abgestützt sind. Das Gehäuse des Getriebekopfes 4 ist dabei aus einem leitfähigen Material gebildet, wobei eine elektrische Kontaktierung der Armaturen, welche mit dem Getriebekopf 4 verbunden sind, über den Getriebekopf 4 gegeben ist.

Im Innern der Kapselungsgehäuse 7, 8 sind die erste sowie die zweite Schaltstelle 5, 6 angeordnet. Die erste sowie die zweite Schaltstelle 5, 6 weisen jeweils relativ zueinander bewegbare Schaltkontaktstücke auf. Dabei sind die relativ bewegbaren Schaltkontaktstücke derart ausgebildet, dass diese einander kontaktieren können oder voneinander getrennt werden können. Zur Bewirkung einer Änderung des Zustandes der ersten bzw. der zweiten Schaltstelle 5, 6 ist im Innern der Tragsäule 3 eine kinematische Kette, beispielsweise in Form einer axialen verschiebbaren Schaltstange angeordnet, welche bevorzugt elektrisch isolierend wirkt. So ist es möglich, eine Bewegung, welche von der Antriebseinrichtung 2 am Traggestell 1 abgegeben wird, innerhalb der Tragsäule 3 bis zum Getriebekopf 4 zu transportieren. Im Getriebekopf 4 kann eine Verteilung der Bewegung in die beiden Kapselungsgehäuse 7, 8 hinein erfolgen, so dass eine Relativbewegung der Schaltkontaktstücke der ersten bzw. der zweiten Schaltstelle 5, 6 vorgenommen werden kann. Die Schaltstellen 5, 6 sind dabei derart angeordnet, dass die Schaltstellen mit der Armatur des jeweiligen Kapselungsgehäuses 7, 8 elektrisch kontaktiert sind, welche an dem Getriebekopf 4 angeschlagen sind. Somit sind die Schaltstellen über die Armaturen, welche mit dem Getriebekopf 4 verbunden sind, über den Getriebekopf 4 miteinander elektrisch in Reihe verschaltet, so dass eine mehrfach unterbrechende Schaltstrecke gebildet ist. Die beiden Schaltstellen 5, 6 sind mit ihrer jeweils anderen Seite elektrisch leitend mit einer Armatur verbunden, welche am freien Ende des jeweiligen Kapselungsgehäuses 7, 8 das jeweilige Kapselungsgehäuse 7, 8 abschließt. Die dort positionierten Armaturen bilden Anschlusspunkte 9, 10 für die mehrfach (zweifach) unterbrechende Schaltstrecke der elektrischen Schalteinrichtung. Zwischen den Anschlusspunkten 9, 10 erstreckt sich somit eine Distanz D, welche die Länge der elektrisch isolierenden Abschnitte der Kapselungsgehäuse 7, 8 sowie des elektrisch leitfähigen Kontaktierungselementes, welches einer Kontaktierung der beiden Schaltstellen 5, 6 dient, umfasst.

Sowohl der ersten Schaltstelle 5 als auch der zweiten Schaltstelle 6 ist jeweils ein Schaltwiderstand 11a, 11b zugeordnet. Die beiden Schaltwiderstände 11a, 11b sind jeweils elektrisch parallel zur ersten Schaltstelle 5 bzw. zur zweiten Schaltstelle 6 verschaltet. Dazu sind die Schaltwiderstände 11a, 11b jeweils mit den Armaturen, welche das Kapselungsgehäuse 7, 8 der jeweiligen Schaltstelle 5, 6 endseitig begrenzen, elektrisch leitend verbunden. Neben einer elektrischen Kontaktierung der Schaltwiderstände 11a, 11b über die Armaturen der Kapselungsgehäuse 7, 8 ist auch ein mechanisches Halten bzw. Tragen der Schaltwiderstände 11a, 11b über die Armaturen und damit über die Kapselungsgehäuse 7, 8 gegeben. Die Schaltwiderstände 11a, 11b sind jeweils gleichartig aufgebaut. Die Schaltwiderstände 11a, 11b weisen jeweils einen Stapel aus n-Widerstandselementen auf. Die Widerstandselemente sind dabei jeweils in einem rohrförmigen elektrisch isolierenden Zylinder angeordnet, welcher einerseits einem mechanischen Schutz für den jeweiligen Stapel aus Widerstandselementen bildet. Andererseits dient der Zylinder auch einer Kraftbeaufschlagung der im Innern des Schaltwiderstandes befindlichen Widerstandselemente. Die Anzahl der Schaltwiderstände kann je nach Dimension der jeweiligen Kapselungsgehäuse 7, 8 bzw. des Getriebekopfes 4 variieren. Somit weist ein Stapel von Widerstandselementen n-Widerstandselemente auf.

Die Kapselungsgehäuse 7, 8, die Tragsäule 3 sowie der Getriebekopf 4 sind jeweils als Druckbehälter ausgeführt, so dass das Innere der Kapselungsgehäuse 7, 8, der Tragsäule 3 sowie des Getriebekopfes 4 mit einem elektrisch isolierenden Fluid befüllt werden kann, welches eingekapselt ist. Dabei sind vor allem elektrisch isolierende Fluide von Vorteil, welche die Isolationsfestigkeit im Innern der Tragsäule 3 bzw. im Innern der Kapselungsgehäuse 7, 8 befördern. Bevorzugt kann das elektrisch isolierende Fluid im Innern der Kapselungsgehäuse 7, 8 unter Überdruck gesetzt werden, so dass ein Differenzdruck auf dem Kapselungsgehäuse 7, 8 bzw. auch auf der Tragsäule 3 bzw. dem Getriebekopf 4 lasten kann. In diesem Falle sind die Kapselungsgehäuse 7, 8 als Druckbehälter auszuführen.

## Patentansprüche

1. Elektrische Schalteinrichtung zumindest eine Schaltstelle (5, 6) sowie zumindest einen Schaltwiderstand (11a, 11b) aufweisend, welcher elektrisch parallel zur Schaltstelle geschaltet ist und einen Stapel aus Widerstandselementen (n) aufweist, wobei die Länge des Schaltwiderstandes (11a, 11b) in mm zum elektrischen Widerstand des Schaltwiderstandes (11a, 11b) in Ohm ein Verhältnis von kleiner gleich 8, insbesondere kleiner gleich 6 aufweist,
**dadurch gekennzeichnet, dass**
die Anzahl der Widerstandselemente (n), welche einen Stapel bilden, zum elektrischen Widerstand des Stapels aus Widerstandselementen (n) in Ohm in einem Verhältnis in den Grenzen von 0,5 bis 2, insbesondere von 0,5 bis 1,5, steht.

2. Elektrische Schalteinrichtung nach Anspruch 1,
d**adurch gekennzeichnet**, **dass**
die elektrische Schalteinrichtung eine mehrfachunterbrechende Schaltstrecke mit einer ersten Schaltstelle (5) und mit einer zweiten Schaltstelle (6) aufweist, welche miteinander elektrisch kontaktiert sind, wobei zwischen Anschlusspunkten (9, 10) der mehrfachunterbrechenden Schaltstrecke eine Distanz (D) in mm liegt, welche maximal das 30-fache, insbesondere maximal das 25-fache des Betrages des Schaltwiderstandes (11a, 11b) in Ohm beträgt.

3. Elektrische Schalteinrichtung nach Anspruch 2,
**dadurch gekennzeichnet, dass**
zu der ersten Schaltstelle (5) ein erster Schaltwiderstand (11a) elektrisch parallel geschaltet ist und/oder dass zu der zweiten Schaltstelle (6) ein zweiter Schaltwiderstand (11b) elektrisch parallel geschaltet ist.

4. Elektrische Schalteinrichtung nach Anspruch 2 oder 3,
**dadurch gekennzeichnet, dass**
die erste oder die zweite Schaltstelle (5, 6) von einem Kapselungsgehäuse umgeben ist, wobei ein Schaltwiderstand außerhalb des Kapselungsgehäuses angeordnet ist.

5. Elektrische Schalteinrichtung nach Anspruch 2 oder 3,
**dadurch gekennzeichnet, dass**
die erste und die zweite Schaltstelle (5, 6) jeweils von einem Kapselungsgehäuse (7, 8) umgeben sind, wobei ein Schaltwiderstand (11a, 11b) außerhalb eines Kapselungsgehäuses angeordnet ist.

6. Elektrische Schalteinrichtung nach Anspruch 2 oder 3,
**dadurch gekennzeichnet, dass**
die erste oder die zweite Schaltstelle (5, 6) von einem Kapselungsgehäuse (7, 8) umgeben ist, wobei ein Schaltwiderstand (11a, 11b) innerhalb des Kapselungsgehäuses (7, 8) angeordnet ist.

7. Elektrische Schalteinrichtung nach Anspruch 2 oder 3,
**dadurch gekennzeichnet, dass**
die erste und die zweite Schaltstelle (5, 6) jeweils von einem Kapselungsgehäuse (7, 8) umgeben sind, wobei ein Schaltwiderstand (11a, 11b) innerhalb eines Kapselungsgehäuses (7, 8) angeordnet ist.

8. Elektrische Schalteinrichtung nach einem der Ansprüche 4 bis 7,
**dadurch gekennzeichnet, dass**
ein Kapselungsgehäuse (7, 8) ein Druckbehälter ist.

9. Elektrische Schalteinrichtung nach einem der Ansprüche 4 bis 8,
**dadurch gekennzeichnet, dass**
ein Kapselungsgehäuse (7, 8) mit einem elektrisch isolierenden Fluid befüllt ist.

## Claims

1. Electrical switching device comprising at least one switching point (5, 6) and at least one switching resistor (11a, 11b) which is electrically connected in parallel with the switching point and comprises a stack of resistance elements (n), wherein a ratio of the length of the switching resistor (11a, 11b) in mm to the electrical resistance of the switching resistor (11a, 11b) in ohms is less than or equal to 8, in particular less than or equal to 6,
**characterized in that**
a ratio of the number of resistance elements (n) forming a stack to the electrical resistance of the stack of resistance elements (n) in ohms is between the limits of from 0.5 to 2, in particular from 0.5 to 1.5.

2. Electrical switching device according to Claim 1,
**characterized in that**
the electrical switching device comprises a multiply interrupting switching gap having a first switching point (5) and having a second switching point (6), which are electrically contacted with one another, wherein between connection points (9, 10) of the multiply interrupting switching gap there is a distance (D) in mm which is a maximum of 30 times, in particular a maximum of 25 times, the absolute value of the switching resistor (11a, 11b) in ohms.

3. Electrical switching device according to Claim 2,
**characterized in that**
a first switching resistor (11a) is electrically connected in parallel with the first switching point (5) and/or **in that** a second switching resistor (11b) is electrically connected in parallel with the second switching point (6).

4. Electrical switching device according to Claim 2 or 3,
**characterized in that**
the first or the second switching point (5, 6) is surrounded by an encapsulation housing, wherein a switching resistor is arranged outside the encapsulation housing.

5. Electrical switching device according to Claim 2 or 3,
**characterized in that**
the first and second switching points (5, 6) are respectively surrounded by an encapsulation housing (7, 8), wherein a switching resistor (11a, 11b) is arranged outside an encapsulation housing.

6. Electrical switching device according to Claim 2 or 3,
**characterized in that**
the first or the second switching point (5, 6) is surrounded by an encapsulation housing (7, 8), wherein a switching resistor (11a, 11b) is arranged within the encapsulation housing (7, 8).

7. Electrical switching device according to Claim 2 or 3,
**characterized in that**
the first and second switching points (5, 6) are respectively surrounded by an encapsulation housing (7, 8), wherein a switching resistor (11a, 11b) is arranged within an encapsulation housing (7, 8).

8. Electrical switching device according to any of Claims 4 to 7,
**characterized in that**
an encapsulation housing (7, 8) is a pressure vessel.

9. Electrical switching device according to any of Claims 4 to 8,
**characterized in that**
an encapsulation housing (7, 8) is filled with an electrically insulating fluid.

## Revendications

1. Dispositif de commutation électrique comportant au moins un point (5, 6) de commutation ainsi qu'au moins une résistance (11a, 11b) de commutation, qui est montée électriquement en parallèle avec le point de commutation et qui comporte un empilement d'éléments (n) résistifs, la longueur de la résistance (11a, 11b) de commutation en mm par rapport à la résistance électrique de la résistance (11a, 11b) de commutation en Ohm ayant un rapport inférieur ou égal à 8, notamment inférieur ou égal à 6,
**caractérisé en ce que**
le nombre d'éléments (n) résistifs formant un empilement par rapport à la résistance électrique de l'empilement d'éléments (n) résistifs en Ohm est dans un rapport compris dans les limites de 0,5 à 2, notamment de 0,5 à 1,5.

2. Dispositif de commutation électrique suivant la revendication 1,
**caractérisé en ce que**
le dispositif de commutation électrique comporte une section de commutation à interruptions multiples ayant un premier point (5) de commutation et un deuxième point (6) de commutation, qui sont en contact électrique l'un avec l'autre, dans lequel il y a une distance (D) en mm entre des points (9, 10) de connexion de la section de commutation à interruptions multiples, laquelle représente au maximum 30 fois, notamment au maximum 25 fois, la valeur de la résistance (11a, 11b) de commutation en Ohm.

3. Dispositif de commutation électrique suivant la revendication 2,
**caractérisé en ce que**
une première résistance (11a) de commutation est montée électriquement en parallèle avec le premier point (5) de commutation et/ou une deuxième résistance (11b) de commutation est montée électriquement en parallèle avec le deuxième point (6) de commutation.

4. Dispositif de commutation électrique suivant la revendication 2 ou 3,
**caractérisé en ce que**
le premier ou le deuxième point (5, 6) de commutation est entouré d'un boîtier de blindage, une résistance de commutation étant disposée à l'extérieur du boîtier de blindage.

5. Dispositif de commutation électrique suivant la revendication 2 ou 3,
**caractérisé en ce que**
le premier et le deuxième point (5, 6) de commutation sont chacun entourés d'un boîtier (7, 8) de blindage, une résistance (11a, 11b) de commutation étant disposée à l'extérieur du boîtier de blindage.

6. Dispositif de commutation électrique suivant la revendication 2 ou 3,
**caractérisé en ce que**
le premier ou le deuxième point (5, 6) de commutation est entouré d'un boîtier (7, 8) de blindage, une résistance (11a, 11b) de commutation étant disposée à l'intérieur du boîtier (7, 8) de blindage.

7. Dispositif de commutation électrique suivant la revendication 2 ou 3,
**caractérisé en ce que**
le premier et le deuxième point (5, 6) de commutation sont chacun entourés d'un boîtier (7, 8) de blindage, une résistance (11a, 11b) de commutation étant disposée à l'intérieur du boîtier (7, 8) de blindage.

8. Dispositif de commutation électrique suivant l'une des revendications 4 à 7,
**caractérisé en ce que**
un boîtier (7, 8) de blindage est un récipient tenant la pression.

9. Dispositif de commutation électrique suivant l'une des revendications 4 à 8,
**caractérisé en ce que**
un boîtier (7, 8) de blindage est rempli d'un fluide électriquement isolant.
